# FASCICULE DE BREVET EUROPEEN

(11) **EP 0 121 494 B1**
(45) Date de publication et mention de la délivrance du brevet: **27.05.1987**
(21) Numéro de dépôt: 84810098.8
(22) Date de dépôt: 28.02.1984
(51) Int. Cl.: F42C 11/02

(54) **Fusée à tête perforante pour projectile**
Panzerbrechender Geschosszünder
Armour-piercing projectile fuze

(30) Priorité: 07.03.1983 CH 1218/83
(43) Date de publication de la demande: 10.10.1984
(73) Titulaire: MEFINA S.A., CH-1700 Fribourg (CH)
(72) Inventeur: Golay, Jean-Pierre, F-74580 Viry (FR); Jaunin, Denis, CH-1202 Genève (CH)
(74) Mandataire: Roth, Pierre

## Description

Lorsqu'on désire qu'un projectile soit capable de détruire un objectif en un matériau dur, par exemple un fortin en béton ou un véhicule blindé, on doit le munir d'une tête perforante capable de pénétrer dans le matériau dur et de protéger le dispositif de percussion et de mise à feu du projectile. En effet, le projectile doit être muni d'une fusée produisant une mise à feu retardée afin que l'explosion ne se produise qu'après la pénétration du projectile dans le but. Une mise à feu instantanée ne produirait guère de dégâts sur un but blindé.

La présente invention a pour but de permettre le choix d'une mise à feu instantanée ou retardée pour un seul et même projectile, ceci par une construction robuste et fiable.

A cet effet, la présente invention a pour objet une fusée à tête perforante pour projectile selon par exemple le document US-A-2485887 et comprenant un dispositif électrique de mise à feu et des moyens de retardement de la mise à feu, ce dispositif et ces moyens étant placés à l'intérieur ou en arrière d'une pièce de perforation en matériau à haute résistance. Cette fusée est caractérisée en ce que le dispositif de mise à feu comprend deux amorces électriques présentant des caractéristiques différentes, ces amorces étant portées par une pièce mobile soumise à une force de rappel et susceptible d'occuper trois positions, dont une de sécurité et deux positions actives, pour placer respectivement aucune amorce, ou la première, ou la seconde amorce, en regard d'une charge explosive, un mécanisme retardateur mis en action par inertie lors du départ du coup assurant une temporisation du déplacement de la pièce mobile vers l'une de ses positions actives, un dispositif de sélection permettant de choisir la position active désirée, le mécanisme temporisateur étant muni d'au moins un organe de butée coopérant avec la pièce mobile et susceptible d'occuper trois positions, dont une de blocage de la pièce mobile dans sa position de sécurité, les deux autres positions de l'organe de butée permettant le déplacement de la pièce mobile dans l'une ou l'autre de ses positions actives, le dispositif de sélection présentant une surface d'arrêt pour limiter la course de l'organe de butée pour définir l'arrêt de la pièce mobile dans sa première position active.

Le dessin annexé représente schématiquement et à titre d'exemple une forme d'exécution de la fusée, objet de l'invention.
La figure 1 est une coupe axiale de cette forme d'exécution, montrant la position occupée par les différents éléments de la fusée, avant le départ du coup.
La figure 2 est une vue analogue à la figure 1, montrant la fusée en position armée, après le départ du coup.
La figure 3 est une vue schématique en perspective avec des parties enlevées, montrant une partie du mécanisme retardateur et la pièce mobile.
La figure 4 montre un détail de la figure 3.

La fusée représentée comprend une pièce annulaire 1, fixée par sertissage sur une pièce de protection 2 présentant un filetage extérieur 3 permettant de fixer l'ensemble sur le corps, non représenté, d'un projectile.

La pièce annulaire 1 entoure un dispositif électrique de mise à feu, comprenant un percuteur 5 disposé dans une calotte 4 et destinée à venir frapper un marteau 6, contre l'action d'un ressort 7 au moment de l'impact. Le choc produit sur le marteau 6 est appliqué à un élément piézo-électrique 8, qui fournit une pointe de tension électrique sous l'effet du choc. Cet élément piézo-électrique repose sur la face avant de la pièce de protection 2, qui constitue une enclume et en même temps une électrode au potentiel de masse, tandis que le marteau 6 constitue l'autre électrode, qui est reliée par l'intermédiaire d'un doigt de contact 10 à un transformateur abaisseur de tension 9.

La fusée comprend encore un mécanisme temporisateur 11, muni d'une masselotte 12, déplaçable lors du départ du coup pour bander un ressort. Ce dernier agit en tant que moteur sur un mouvement d'horlogerie contenu dans le temporisateur 11, mouvement qui est de construction connue et qui ne sera donc pas représenté en détail. Un mouvement de ce genre est d'ailleurs décrit dans CH-A-635 672. Lorsque le temps défini par le mouvement d'horlogerie est écoulé, le temporisateur libère un organe de butée, constitué par une tige 13, coulissant suivant un axe parallèle à celui de la fusée, cette tige 13 étant soumise à l'action d'un ressort de rappel 14 (figure 2):

La tige 13 constitue un organe de butée pour une pièce mobile 15 en forme de rotor monté pivotant sur un tourillon 16 et un pivot 17.

Comme le montre la figure 3, le tourillon 16 est solidaire d'un ressort spiral 18, dont l'extrémité extérieure est fixée sur un palier 19 de la tige 13, ce palier étant porté par un disque 20. Ce ressort 18 sollicite le rotor 15 dans le sens des aiguilles d'une montre et celui-ci est retenu dans sa rotation par la tige de butée 13, qui coopère avec un épaulement 21, prévu sur le pourtour du rotor pour le bloquer en position de sécurité. L'épaulement 21 est suivi d'un épaulement 22 qui permet de définir une première position active du rotor 15 par butée contre la tige 13. Si la tige 13 est suffisamment déplacée pour dégager l'épaulement 22, le rotor peut tourner davantage pour atteindre une deuxième position active.

Le rotor 15 contient deux amorces électriques, dont une seule 24 est visible aux figures 1 et 2. Ces amorces présentent des caractéristiques différentes, l'une étant prévue pour une mise à feu instantanée et l'autre pour une mise à feu retardée du projectile. Au-dessous du rotor 15 se trouve une chaîne pyrotechnique 25, 26, destinée à communiquer la mise à feu à la charge explosive du projectile.

Le composant 25 de la chaîne pyrotechnique est séparé du rotor 15 par un disque métallique 27 et est situé en face d'un orifice 28, ménagé dans ce disque.

Le contact pour l'amenée de la tension à l'amorce 24 est constitué par une tige 29, soumise à l'action d'un ressort 30 et coopérant avec une lame de contact 31 qui touche le doigt 32 d'amenée de tension à l'amorce 24. Dans la position de la figure 1, la tige de contact 29 est appuyée contre le disque 20 qui est au potentiel de la masse, de sorte que les bornes d'allumage de l'amorce 24 sont court-circuitées, ce qui rend le dispositif tout à fait neutre par rapport à des tensions induites, par exemple par des appareils électromagnétiques. En outre, aucune amorce ne se trouve en regard du trou 28, puisqu'il s'agit de la position de sécurité. La disposition est la même pour l'autre amorce, qui n'est pas représentée et qui possède également une tige de contact élastique.

Dans la position représentée à la figure 2, la tige de butée 13 s'est déplacée vers le haut et le rotor 15 a tourné sous l'action du ressort 18 pour amener l'amorce 24 en regard du trou 28. En même temps, la tige de contact 29 a glissé sous le disque 20 jusqu'au moment où elle se trouve en regard d'une ouverture 23 du disque 20 qu'elle traverse sous l'action du ressort 30 pour entrer en contact avec une amenée de courant constituée par un conducteur 33, ce dernier est relié au transformateur abaisseur de tension 9. Au moment de l'impact, la tension produite par l'élément piézo-électrique est appliquée à l'amorce 24 en passant par le doigt 10, le transformateur 9, le conducteur 33, la tige 29 et la lame 31.

La commande de la sélection de l'une ou de l'autre des amorces est effectuée en agissant sur un organe 34 rotatif présentant une tête à fente 35. Cet organe présente une extrémité 36 destinée à limiter la course de la tige de butée 13. Dans la position illustrée à la figure 3, l'extrémité 36 empêche tout déplacement de la tige 13 vers le haut permettant de libérer l'épaulement 21 du rotor 15. Si on tourne l'organe 34 d'un demi tour, comme illustré aux figures 1 et 2, la pièce 13 peut coulisser pour libérer l'épaulement 21 et constituer une butée pour l'épaulement 22 pour définir une première position d'arrêt du rotor 15. Lorsque l'organe 34 n'est tourné que d'un quart de tour, l'extrémité 36 se trouve en dehors de la trajectoire de la tige 13, de sorte que son extrémité inférieure vient se placer plus haut que l'épaulement 22. Le rotor 15 peut alors tourner jusqu'à ce que la tige de contact 29 vienne buter contre l'extrémité d'une fente 38 prolongeant l'ouverture 23. Dans cette position la tige de contact de l'autre amorce traverse l'ouverture 23 après avoir glissé sous le disque 20.

Comme le montre la figure 4, l'extrémité 36 présente un logement 39 en regard de la tige 13, dans lequel cette tige se logerait dans le cas où elle serait libérée accidentellement, de manière à empêcher toute rotation de l'organe 34 et interdire l'armement de la fusée.

L'organe 34 est bien entendu placé dans sa position de sélection avant le départ du coup, de sorte qu'après le lancement du projectile et après le délai donné par le mécanisme temporisateur 11, la tige 13 se déplace vers le haut, sous l'action du ressort 14 et occupe, suivant la présélection, une position de butée ou de dégagement pour l'épaulement 22 du rotor 15.

Ce dernier tourne très rapidement sous l'action de son ressort 18, de sorte que le temps de mise en place de l'une ou de l'autre amorce reste pratiquement le même, quelle que soit l'amorce présélectionnée.

On constate que quelle que soit l'amorce présélectionnée. l'autre amorce est court-circuitée par sa tige 29 qui est soit appuyée contre la platine 20, soit en contact avec cette platine à l'extrémité de la fente 38.

Lors de l'impact sur une cible dure, le percuteur 5 et le marteau 6 agissent sur l'élément piézo-électrique pour produire une tension d'allumage qui est transmise de façon quasi-instantanée à l'amorce qui a été sélectionnée. Le générateur est ensuite disloqué par le choc de l'impact, mais le dispositif de mise à feu est protégé par la pièce de blindage 2 pendant que celle-ci agit comme tête perforante en pénétrant dans le but. La mise à feu se produit ensuite normalement. Dans le cas où l'on a sélectionné l'amorce de mise à feu instantanée, la pièce de blindage 2 n'a plus de rôle de protection à jouer, mais elle permet de n'utiliser qu'un seul modèle de projectile convenant aussi bien pour l'allumage instantané que pour l'allumage retardé après pénétration dans un matériau dur.

## Revendications

1. Fusée à tête perforante pour projectile, comprenant un dispositif électrique de mise à feu et des moyens de retardement de la mise à feu, ce dispositif et ces moyens étant placés à l'intérieur ou en arrière d'une pièce de perforation (2) en matériau à haute résistance, caractérisée en ce que le dispositif de mise à feu comprend deux amorces électriques (dont une est 24), présentant des caractéristiques différentes, ces amorces étant portées par une pièce mobile (15), soumise à une force de rappel (ressort 18) et susceptible d'occuper trois positions, dont une de sécurité et deux positions actives, pour placer respectivement aucune amorce, ou la première (24), ou la seconde amorce en regard d'une charge explosive (25), un mécanisme retardateur (11) mis en action par inertie lors du départ du coup assurant une temporisation du déplacement de la pièce mobile (15) vers l'une de ses positions actives, un dispositif de sélection (34-36) permettant de choisir la position active désirée, le mécanisme temporisateur (11) étant muni d'au moins un organe de butée (13) coopérant avec la pièce mobile (15) et susceptible d'occuper trois positions, dont une de blocage de la pièce mobile (15) dans sa position de sécurité, les deux autres positions de l'organe de butée (13) permettant le déplacement de la pièce mobile (15) dans l'une ou l'autre de ses positions actives, le dispositif de sélection (34-36) présentant une surface d'arrêt (36) pour limiter la course de l'organe de butée (13) pour définir l'arrêt de la pièce mobile (15) dans sa première position active.

2. Fusée selon la revendication 1, caractérisée en ce que la pièce mobile est constituée par un support rotatif (15) dont l'axe est parallèle à celui de la fusée, ce support (15) tournant en face d'une platine métallique (20) présentant une ouverture (23) en regard d'un conducteur (33) destiné à transmettre l'impulsion de mise à feu, chaque amorce présentant un contact à ressort (29) prenant appui contre la platine (20), lorsque cette amorce est en position inactive, et traversant ladite ouverture (23) en position active de l'amorce (24) pour s'appuyer contre le conducteur (33), la platine (20) étant électriquement reliée à une partie métallique de la pièce mobile (15) qui constitue l'autre pôle d'amenée de courant auxdi- tes amorces.

3.- Fusée selon la revendication 2, caractérisée en ce que l'ouverture (23) de la platine (20) est prolongée par une fente arquée (38) dont le centre de courbure coïncide avec l'axe de rotation du support rotatif (15), cette fente (38) permettant le passage du contact à ressort (29) qui se trouve en regard de l'ouverture (23) pour la première position active du support rotatif (15), ce même contact à ressort venant buter contre l'extrémité de la fente (38) pour définir la seconde position active du support rotatif dans laquelle le contact à ressort de la seconde amorce est situé en regard de ladite ouverture.

4. Fusée selon la revendication 1, caractérisée en ce que le mécanisme temporisateur (11) comprend une masselotte (12) déplaçable par inertie lors du départ du coup pour bander un ressort agissant sur un mouvement d'horlogerie de temporisation, l'organe de butée (13) étant soumis à l'action d'un ressort (14) contre l'action duquel il est retenu par le mouvement d'horlogerie (11) jusqu'à l'écoulement du temps de temporisation.

5. Fusée selon la revendication 4, caractérisée en ce que l'organe de butée est constitué par une tige coulissante (13) d'axe parallèle à la fusée, le dispositif de sélection étant constitué par un doigt rotatif (34), orienté transversalement à l'axe de la fusée et présentant une partie (36) susceptible d'être placée sur le chemin de ladite tige (13) pour limiter la course de cette dernière.

6. Fusée selon la revendication 5, caractérisée en ce que le dispositif de sélection (34-36) comprend un logement (39) destiné à bloquer ledit dispositif (34-36) en position de sécurité en cas de libération accidentelle de la tige coulissante (13) empêchant la mise en position active des amorces (24).

7. Fusée selon la revendication 1, caractérisée en ce qu'elle comprend un générateur piézo-électrique (8) destiné à être actionné lors de l'impact pour fournir l'énergie électrique de mise à feu, ce générateur (8) étant disposé en avant de la pièce de perforation (2) et relié électriquement au dispositif de mise à feu.

8. Fusée selon la revendication 7, caractérisée en ce que le cristal piézo-électrique (8) est disposé entre une portion plane de la face de la pièce de perforation (2) et une pièce (6) métallique mobile pour être poussée contre le cristal (8) lors de l'impact, la tête du percuteur étant maintenue écartée de la pièce métallique mobile par un élément élastique, de façon que lors de l'impact il vienne frapper cette pièce métallique mobile.

## Claims

1. Fuse with a piercing head for a projectile, comprising an electric firing device and means for delaying the firing, this device and these means being placed on the inside or back of a piercing part (2) of high resistance material, characterized in that the firing device comprises two electric primers (one of which is 24) exhibiting different characteristics, these primers being carried by a mobile part (15), subjected to a return force (spring 18) and able to occupy three positions, including one for safety and two active positions, in order to place respectively no primer, or the first primer, or the second primer opposite an explosive charge (25), a delay mechanism (11), activated by inertia during the start of the shot providing a delay time in the movement of the mobile part (15) toward one of its active positions, a selection device (34-36) making it possible to select the desired active position, the time delay mechanism (11) being provided with at least a stop element (13) that works with the mobile part (15) and that can occupy three positions, including one for locking the mobile part (15) in its safety position, the two other positions of the stop element (13) making possible the movement of the mobile part (15) in one or the other of its active positions, the selection device (34-36) exhibiting a stopping surface (36) to limit the travel of the stop element (13) to define the stopping of the mobile part (15) in its first active position.

2. Fuse according to claim 1, characterized in that the mobile part consists of a rotary support (15) whose axis is parallel to that of the fuse, this support (15) rotating opposite a metal plate (20) exhibiting an opening (23) opposite a conductor (33) intended to transmit the firing pulse, each primer exhibiting a spring contact (29) that rests against the plate (20), when this primer is in inactive position, and that goes through said opening (23) in active position of the primer (24) to rest against the conductor (33), the plate (20) being electrically connected to a metal part of the mobile part (15) which constitutes the other lead- in pole to said primers.

3. Fuse according to claim 2, characterized in that the opening (23) of the plate (20) is extended by an arc-shaped slot (38) whose center of curvature coincides with the axis of rotation of the rotary support (15), this slot (38) making possible the passage of the spring contact (29) which is opposite the opening (23) for the first active position of the rotary support (15), this spring contact striking against the end of the slot (38) to define the second active position of the rotary support in which the spring contact of the second primer is situated opposite said opening.

4. Fuse according to claim 1, characterized in that the delay mechanism (11) comprises a plunger (12) that can move by inertia during the start of the shot to tighten a spring that acts on a time delay watch movement, the stop element (13) being subjected to the action of a spring (14) against the action of which it is held by the watch movement (11) until the delay time passes.

5. Fuse according to claim 4, characterized in that the stop element consists of a sliding rod (13) with an axis parallel to the fuse, the selection device consisting of a rotating pin (34), oriented crosswise to the axis of the fuse and exhibiting a part that can be placed on the path of said rod (13) to limit the travel of the latter.

6. Fuse according to claim 5, characterized in that the selection device (34-36) comprises a housing (39) intended to lock said device (34-36) in safety position in case of accidental release of the sliding rod (13) preventing the active positioning of the primers (24).

7. Fuse according to claim 1, characterized in that it comprises a piezoelectric generator (8) intended to be activated during impact to supply the electric energy for firing, this generator (8) being placed ahead of the piercing part (2) and electrically connected to the firing device.

8. Fuse according to claim 7, characterized in that the piezoelectric crystal (8) is placed between a flat portion of the face of the piercing part (2) and a mobile metal part (6) to be pushed against the crystal (8) during impact, the head of the striker being kept apart from the mobile metal part by an elastic element so that during impact it strikes this mobile metal part.

## Patentansprüche

1. Panzerbrechender Geschoßzünder, umfassend eine elektrische Zündvorrichtung und Verzögerungsmittel für die Zündung, wobei diese Vorrichtung und diese Mittel im Inneren oder im hinteren Bereich eines durchschlagenden Teiles (2) aus sehr widerstandsfähigem Material angeordnet sind, dadurch gekennzeichnet, daß die Zündvorrichtung zwei elektrische Zündsätze umfaßt (von denen einer mit 24 bezeichnet ist), die unterschiedliche Charakteristika aufweisen, wobei diese Zündsätze von einem beweglichen Teil (15) getragen werden, der einer Rückstellkraft (Feder 18) unterworfen ist und drei Stellungen einnehmen kann, von denen eine eine Sicherheitsstellung und zwei Betriebsstellungen sind, um jeweils keinen Zündsatz oder den ersten (24) oder den zweiten Zündsatz gegenüber einer Sprengladung (25) anzuordnen, weiters einen Verzögerungsmechanismus (11), der durch die Trägheit beim Abschuß ausgelöst wird und eine Verzögerung der Versetzung des beweglichen Teiles (15) in eine seiner Betriebsstellungen gewährleistet. und eine Wahlvorrichtung (34-36), die es ermöglicht, die gewünschte Betriebsstellung zu wählen, wobei der Verzögerungsmechanismus (11) mit mindestens einem Anschlagorgan (13) versehen ist, das mit dem beweglichen Teil (15) zusammenwirkt und drei Stellungen einnehmen kann, von denen eine die Feststellung des mobilen Teiles (15) in seiner Sicherheitsstellung und die anderen beiden Stellungen des Anschlagorgans (13) sind, die eine Versetzung des mobilen Teiles (15) in die eine oder in die andere Betriebsstellung ermöglichen, wobei die Wahlvorrichtung (34-36) eine Anschlagfläche (36) aufweist, um die Bewegung des Anschlagorgans (13) zu begrenzen, um das Stehenbleiben des beweglichen Teiles (15) in seiner ersten Betriebsstellung zu definieren.

2. Zünder nach Anspruch 1, dadurch gekennzeichnet, daß der bewegliche Teil durch einen drehbaren Träger (15) gebildet wird, dessen Achse parallel zu der des Zünders ist, wobei dieser Träger (15) sich gegenüber einer Metallplatte (20) dreht, welche eine Öffnung (23) aufweist, die gegenüber einem Leiter (33) vorgesehen ist, welcher dazu bestimmt ist, den Zündimpuls weiterzuleiten, wobei jeder Zündsatz einen Federkontakt (29) aufweist, der sich gegen die Platte (20) abstützt, wenn dieser Zünder nicht in Betriebsstellung ist, und bei Betriebsstellung des Zünders (24) die Öffnung (23) durchsetzt, um mit dem Leiter (33) in Berührung zu gelangen, wobei die Platte (20) mit einem Metallteil des beweglichen Teiles (15) der den anderen Pol der Stromzufuhr für die Zündsätze bildet, elektrisch verbunden ist.

3. Zünder nach Anspruch 2, dadurch gekennzeichnet, daß die Öffnung (23) der Platte (20) durch einen bogenförmigen Schlitz (38) verlängert ist, dessen Krümmungsmittelpunkt mit der Achse des drehbabaren Trägers (15) zusammenfällt, wobei dieser Schlitz (38) den Durchtritt des Federkontaktes (29) ermöglicht, welcher sich gegenüber der Öffnung (23) befindet, um die erste Betriebsstellung des drehbaren Trägers (15), wobei dieser Federkontakt gegen das Ende des Schlitzes (38) anschlägt, und um die zweite Betriebsstellung des drehbaren Trägers zu definieren, in der der Federkontakt des zweiten Zündsatzes sich gegenüber der Öffnung befindet.

4. Zünder nach Anspruch 1, dadurch gekennzeichnet, daß der Verzögerungsmechanismus (11) einen durch die Trägheit beim Abschuß versetzbaren Kopf (12) umfaßt, um eine Feder zu spannen. welche auf ein Verzögerungsuhrwerk wirkt, wobei das Anschlagorgan (13) der Kraft einer Feder (14) unterworfen ist, gegen deren Wirkung es durch das Uhrwerk (11) bis zum Ablauf der Verzögerungszeit gehalten wird.

5. Zünder nach Anspruch 4, dadurch gekennzeichnet, daß das Anschlagorgan durch eine Gleitstange (13) mit zu dem Zünder paralleler Achse gebildet wird, wobei die Wahlvorrichtung durch einen Drehfinger (34) gebildet wird, welcher quer zu der Achse des Zünders ausgerichtet ist und einen Teil (36) aufweist, der auf dem Weg der Stange (13) angeordnet werden kann, um die Bewegung derselben zu begrenzen.

6. Zünder nach Anspruch 5, dadurch gekennzeichnet, daß die Wahlvorrichtung (34-36) ein Lager (39) umfaßt, welches dazu vorgesehen ist, die Vorrichtung (34-36) in der Sicherheitsstellung festzusetzen, wenn die Gleitstange (13) sich unbeabsichtigt löst, wobei dadurch das in Betriebsstellung Bringen der Zündsätze (24) verhindert wird.

7. Zünder nach Anspruch 1, dadurch gekennzeichnet, daß er einen piezoelektrischen Generator (8) umfaßt, der dazu bestimmt ist, beim Aufschlag betätigt zu werden, um die elektrische Zündenergie zu liefern, wobei dieser Generator (8) im vorderen Bereich des durchschlagenden Teiles (2) angeordnet und mit der Zündvorrichtung elektrisch verbunden ist.

8. Zünder nach Anspruch 7, dadurch gekennzeichnet, daß der piezoelektrische Kristall (8) zwischen einem ebenen Bereich der Oberfläche des durchschlagenden Teiles (2) und einem Metallteil (6) angeordnet ist, der beweglich ist, um beim Aufschlag gegen den Kristall (8) gedrückt zu werden, wobei der Kopf des Schlagbolzens durch ein elastisches Element derart vom beweglichen Metallteil entfernt gehalten wird, daß er beim Aufschlag gegen diesen beweglichen Metallteil schlägt.
